# EUROPÄISCHE PATENTSCHRIFT

(11) **EP 0 525 486 B1**
(45) Veröffentlichungstag und Bekanntmachung des Hinweises auf die Patenterteilung: **20.12.1995**
(21) Anmeldenummer: 92111849.3
(22) Anmeldetag: 11.07.1992
(51) Int. Cl.: H01R 33/09, H01R 13/187

(54) **Fassung für eine Zweistifthalogenlampe**
Socket for a bi-pin halogen lamp
Douille pour une lampe halogène à double fiche

(30) Priorität: 24.07.1991 DE 4124470
(43) Veröffentlichungstag der Anmeldung: 03.02.1993
(73) Patentinhaber: BENDER & WIRTH GMBH & CO., D-58566 Kierspe (DE)
(72) Erfinder: Willnat, Helmut, W- 5883 Kierspe (DE); Held, Hans Dieter, W- 5884 Halver (DE)
(74) Vertreter: Ludewig, Karlheinrich, Dipl.-Ing.

(56) Entgegenhaltungen:
- AT-A- 374 978
- FR-A- 2 321 782
- US-A- 3 119 647

## Beschreibung

Die Erfindung betrifft eine Fassung für eine Zweistifthalogenlampe mit einem aus Isolierwerkstoff aufgebauten Einführungsöffnungen für die Lampenstifte aufweisenden Sockel und mit in Sockelaufnahmen vorgesehenen Fassungskontakten, die jeweils aus einer beweglichen eine Anschlußleitung tragenden Kontaktierungsplatte und einer die Kontaktierungsplatte in Richtung auf eine Anschlagfläche belastenden Feder aufgebaut sind, hierbei nimmt die Kontaktierungsplatte zwei Stellungen ein, eine Einführungsstellung für die Lampenstifte und eine Kontaktierungsstelle in der zwischen Kontaktierungsplatte und Anschlagfläche der Anschlußstift der Halogenlampe vorgesehen ist, wobei zur Erleichterung des Einführens der Anschlußstifte im Bereich der Einführungsöffnungen eine Verbreiterung zwischen Kontaktierungsfläche und Anschlagfläche vorgesehen ist.

Bei derartigen Fassungen weist die Kontaktierungsplatte im Bereich der Einführungsöffnungen eine Abbiegung auf, die den ersten Aufnahmeraum für die Lampenstifte vergrößert, so daß die Zweistifthalogenlampe leicht in die Fassungkontakte der Fassung einführbar ist. Von Nachteil bei dieser Ausbildung ist es, daß durch die Abbiegung ein Teil der Kontaktierungsplatte nicht zur Stromübertragung auf die Lampenstifte zur Verfügung steht, da in der Kontaktierungsstellung die Abbiegung nicht an den Lampenstiften anliegt. Eine Verlängerung der Kontaktierungsplatte, um dennoch eine möglichst große Kontaktanlage zu erreichen, scheidet aus, weil die Lampenstifte nur eine bestimmte Länge haben.

Aufgabe der Erfindung ist es daher, bei einer Fassung der eingangs genannten Art die Berührungslänge zwischen Lampenstift und Kontaktierungsfläche möglichst groß zu gestalten, wobei dennoch der einfache Aufbau sowie die leichte Montierbarkeit der bisherigen Fassung beibehalten werden soll.

Dies geschieht erfindungsgemäß dadurch, daß die bewegbare Kontaktierungsplatte in der Einführstellung bezüglich der Anschlagfläche derart schräggestellt ist, daß das unter der Einfügungsöffnung liegende Ende einen Abstand von der Anschlagfläche einnimmt, der größer als der Durchmesser des Anschlußstiftes ist und daß in der Einführstellung die Feder die Schrägstellung der Kontaktierungsplatte aufrecht erhält. Durch diese Maßnahme ist sichergestellt, daß zum einen in der Einführstellung die Zweistifthalogenlampe einfach in die Fassungskontakte eingeführt werden kann und daß in der Kontaktierungsstelle nahezu die gesamte Länge des Fassungsstiftes zur Kontaktübertragung zur Verfügung steht, trotzdem ist der bauliche Aufwand der Fassung nicht größer geworden. Dadurch, daß die Feder die Kontaktierungsplatte in der Einführstellung haltert, ist es jederzeit möglich, die Zweistifthalogenlampe leicht in die Fassungskontakte einzuführen. Durch die bloße Schrägstellung der Kontaktierungsplatte, ohne daß sie eine besondere Abbiegung als Einführungsschräge aufweist, ist somit eine sichere Fassung für die Halogenlampe erzielbar.

Vorteilhafterweise greift die Kontaktierungsplatte mit Lagerstellen in Ausnehmungen der Sockelaufnahme, hierbei erlauben die Ausnehmungen sowohl eine Schwenkbewegung als auch eine Verschiebebewegung der Kontaktierungsplatte bezüglich der Anschlagfläche. Diese Maßnahme gestattet eine sichere Halterung der Kontaktierungsplatte. Zugleich erlaubt diese Ausführung in einfacher Weise eine Schrägstellung der Kontaktierungsplattedurch Schwenkung. Nach Einführung der Lampenstifte wird die Kontaktierungsplatte so verschwenkt und verschoben, daß die Lampenstifte nahezu auf ihrer gesamten Länge an der Kontaktierungsplatte anliegen. Bei einem besonderen Ausführungsbeispiel ist die Kontaktierungsplatte mit ihren Lagerstellen in den Ausnehmungen aufgehängt. Diese Maßnahme beinhaltet, daß die Kontaktierungsplatte sowohl leicht schwenkbar als auch einfach verschiebbar gelagert ist, wobei insbesondere nach Einführen der Lampenstifte durch die Feder leicht eine Verschiebbewegung durchführbar ist. Hierbei empfiehlt es sich, daß in der Einführstellung im Bereich der Lagerstellen der Abstand zwischen Kontaktierungsplatte und Anschlagfläche nur etwas kleiner als der Durchmesser der Lampenstifte ist, um so zu gewährleisten, daß beim Einführen der Lampenstifte diese bei ihrer Einführbwegung hauptsächlich die Kontaktierungsplatte verschwenken müssen, jedoch nur geringfügig nach der Seite zu verschieben, da die Lagerstellen kaum einen Druck auf die Lagerausnehmungen ausüben. Trotzdem ist durch die Feder eine sichere Kontaktierung zwischen Kontaktierungsplatte und Lampenstifte gegeben.

Vorteilhafterweise liegen - in Einführrichtung der Anschlußstifte gesehen - die Lagerstellen vor dem Angriffsschwerpunkt der Feder, da auf diese Weise sichergestellt ist, daß in der Einführstellung die Feder die Schrägstellung der Kontaktierungsplatte aufrecht erhält.

Bei einem besonderen Ausführungsbeispiel sind die Lagerstellen der Kontaktierungsplatte aus Flügelabschnitte ausgebildet. Diese erlauben zum einen eine einfache Herstellung, zum anderen ermöglichen sie eine sichere Halterung in den Ausnehmungen sowie eine gute Verschwenkbarkeit als auch eine Verschiebebewegung der Kontaktierungsplatte.

Bei einem weiteren Ausführungsbeispiel trägt die Kontaktierungsplatte, an dem der Einführungsöffnung abgewandten Ende eine zur Feder hin gerichtete Abwinklung, um so bei der Bewegung der Kontaktierungsplatte, insbesondere bei ihrer Schrägstellung, eine Halterung der lose eingelegten Feder zu ermöglichen und zugleich eine sichere Unterstützung für die Schrägstellung der Kontaktierungsplatte durch die Feder sicherzustellen.

Bei einem weiteren Ausführungsbeispiel trägt der Sockel zur Befestigung einer Halogenlampe mit einem Reflektor eine etwa U-förmige Rastfeder, die am ihren beiden Schenkelenden geteilte Federarme aufweist mit jeweils einem Rastvorsprung, der jeweils in eine rinnenartige Vertiefung am Reflektorgehäuse eingreift. Diese Maßnahme erlaubt eine sichere Festlegung der Halogenlampe, da nunmehr auf jeder Seite des Reflektorgehäuses zwei Vorsprünge in die rinnenartige Vertiefung eingreifen, so daß eine sichere Halterung gegeben ist, selbst dann, wenn die Rastvorsprünge nicht genau parallel zu der rinnenartigen Vertiefung liegen. Auf diese Weise ergibt sich eine Verdoppelung der Eingriffsstellen.

Auf der Zeichnung ist der Erfindungsgegenstand in mehreren Ausführungsbeispielen dargestellt und zwar zeigen:
- Fig. 1: eine Halogenlampe mit Reflektorgehäuse in einem Sockel angeordnet,
- Fig. 2: eine Draufsicht auf den Sockel ohne Fassungskontakte,
- Fig. 3: eine Vorderansicht einer Kontaktierungsplatte,
- Fig. 4: eine Seitenansicht der Kontaktierungsplatte,
- Fig. 5: eine Draufsicht der Kontaktierungsplatte,
- Fig. 6: einen Schnitt durch die Sockelaufnahme vor Einführen der Lampenstifte und
- Fig. 7: einen Schnitt durch die Sockelaufnahme nach Einführen der Lampenstifte.

Die in der Zeichnung dargestellte Halogenlampe 10 weist ein Reflektorgehäuse 11 auf, an dessem unteren Ende zum einen die Lampenstifte 17 vorgesehen sind, zum anderen sind rinnenartige Vertiefungen 12 an zwei gegenüberliegenden Seiten.

Die Lampenstifte 17 greifen in Aufnahmen 18 des aus Isolierwerkstoff gefertigten Sockels 13 zur Kontaktierung ein, während in die rinnenartigen Vertiefungen 12 Vorsprünge 16 einrasten, die an einem U-förmigen Metallbügel 14 vorgesehen sind, dessen beide Schenkel in jeweils zwei Arme 15 unterteilt sind. Auf diese Weise greifen zur Halterung der Halogenlampe am Sockel 13 vier Vorsprünge in die rinnenartigen Vertiefungen 12 ein.

In Fig. 2 sind die beiden Arme 15 eines jeden Schenkels des U-förmigen Metallbügels 14 eingezeichnet.

Aus Fig. 2 geht weiter hervor, daß der Sockel besondere Sockelaufnahmen 18 trägt. Diese Sockelaufnahmen dienen zur Aufnahme der Fassungskontakte, die jeweils aus einer Kontaktierungsplatte 19 sowie einer Feder 20 bestehen (vergl. Fig. 6 und 7).

Beiderseits einer jeden Sockelaufnahme 18 sind Lagerausnehmungen 22 vorgesehen. In diese Lagerausnehmungen wird die Kontaktierungsplatte 19 eingehängt.

Es sei hier erwähnt, daß die Sockelvorderseite durch eine Abdeckplatte 21 soweit verschlossen wird, daß lediglich Öffnungen zum Einführen der Lampenstifte 17 eine Verbindung von außen zu den Sockelaufnahmen darstellen.

In den Fig. 3 bis 5 ist die Kontaktierungsplatte 19 näher dargestellt. Sie weist an ihrem oberen Ende zwei Flügelarme 23 als Lagerstellen auf, die in die Lagerausnehmungen 22 eingreifen.

Darüber hinaus sind bei der Kontaktierungsplatte 19 am unteren Ende zwei Abwinklungen 24 vorgesehen, die zur Halterung der Feder 2o dienen. Schließlich weist die Kontaktierungsplatte noch eine Verlängerung 25 auf, die zum einen eine möglichst große Kontaktanlage mit den Lampenstiften bietet, zum anderen dient diese Verlängerung auch dazu, um den Abstand des blanken Endes der Anschlußleitung 27 zur Kontaktoberkante festzulegen.

In Fig. 6 ist nun die Sockelaufnahme 18 näher dargestellt.

Die federbelastete Kontaktierungsplatte 19 hat die Aufgabe, eine stromleitende Verbindung zwischen der Anschlußleitung 27 und den Lampenstiften 17 herzustellen. Hierzu wird in der Einführstellung der Lampenstifte 17 durch die Feder 2o die Kontaktierungsplatte 19 gegen die Lampenstifte 17 gedrückt, wobei diese dann gegen eine Anschlagfläche 16 zur Anlage kommen (vergl. Fig. 7).

Wie aus Fig. 6 hervorgeht, liegt die Kontaktierungsplatte 19 schräg zur Anschlagfläche 16, sofern die Lampenstifte 17 noch nicht eingeführt sind. Durch diese Schrägstellung ergibt sich eine keilförmige Öffnung, durch die ein leichtes Einführen der Lampenstifte 17 zwischen Kontaktierungsplatte und Anlagefläche möglich ist. Wie aus der Fig. 6 weiter zu erkennen ist, greifen die Flügelarme 23 in die Lagerausnehmung 22, so daß die Kontaktierungsplatte aufgehängt in den Lagerausnehmungen angeordnet ist. Die Federwirkungslinie 28 der Feder 2o mit ihrem Angrifspunkt an der Kontaktierungsplatte liegt dabei, wie aus Fig. 6 und 7 zu erkennen ist, unterhalb der Lagerausnehmungen 22. Die Feder 2o drückt damit die Kontaktierungsplatte mit ihrem einem Ende gegen die Anschlagfläche 26 und zwar derart, daß sie schräggestellt ist.

Es sei hier noch erwähnt, daß die Kontaktierungsplatte sowohl schwenkbar als auch in Richtung der Federwirkungslinie 28 verschiebbar ist.

Falls nun die Lampenstifte 17 der Halogenlampe 1o eingeführt werden, verschieben sich die Flügelarme 23 in der Lagerausnehmung 22 parallel zur Federwirkungslinie und zwar dadurch, daß die Dicke der Steckerstifte größer ist als der Abstand der Anschlagfläche 16 zu der der Auflagefläche der Flügelarme 23 in der Ausnehmung. Sobald nun die Lampenstifte 17 die Federwirkungslinie 28 erreichen, tritt eine Verschwenkung der Kontaktierungsplatte 19 in die in Fig. 7 dargestellte Stellung ein, so daß die Kontaktierungsplatte 19 parallel der Anschlagfläche 26 liegt. Bei einem weiteren Einführen der Lampenstifte gleiten diese dann zwischen der Kontaktierungsplatte und der Anschlagfläche.

Wie weiter aus den Zeichnungen, insbesondere Fig. 6 und 7, zu erkennen ist, ist sowohl die Feder als auch die Kontaktierungsplatte unverlierbar in der Sockelaufnahme 18 gehaltert. Die Kontaktierungsplatte liegt mit ihren Flügelarmen 23 in den Lagerausnehmungen 22, die durch die Abdeckplatte 21 verschlossen wird. Die Feder stützt sich zum einen auf die Abwinklungen 24 der Kontaktierungsplatte auf, mit ihrem anderen Ende liegt die Feder auf einem Vorsprung in der Sockelaufnahme 18, wie aus der Zeichnung zu erkennen ist.

Wie weiter aus der Zeichnung noch zu ersehen ist, liegt die Kontaktierungsplatte mit nahezu ihrer gesamten Länge an den Lampenstiften 17 an, so daß eine sichere Stromübertragung über die Abschlußleitung 27 der Kontaktierungsplatte 19 zu den Lampenstiften 17 gegeben ist.

Nachzutragen sei hier auch noch, daß die Abwinklungen 24 auch die weitere Aufgabe haben, eine Führung an der Kontaktierungsplatte dann zu bilden, wenn durch einen Schweißvorgang die Anschlußleitung 27 mit ihren blanken Drähten an die Kontaktierungsplatte 19 angeschweißt wird.

Wie bereits erwähnt, ist die dargestellte Ausführungsform nur eine beispielsweise Verwirklichung der Erfindung. Diese ist nicht darauf beschränkt. Vielmehr sind noch mancherlei Abänderungen und Anwendungen möglich. So konnte statt der Flügelarme an der Kontaktierungsplatte auch eine zapfenartige Lagerstelle vorgesehen sein. Diese könnte weiterhin in einem besonderen Schlitz geführt sein, beispielsweise der sich winkelförmig erstreckt, so daß im ersten Winkelabschnitt eine Einführung der Kontaktierungsplatte in die Sockelaufnahme möglich ist, während der zweite Schenkel dazu dienen würde, eine Verschiebebewegung und eine Schwenkbewegung der Platte durchzuführen. Schließlich sei weiterhin erwähnt, daß die Abwinklungen auch unmittelbar in die schraubenartige Feder hineingreifen können, so daß sie dann insoweit unverlierbar angeordnet werden. Die Schraubenfeder selber könnte auch als V-förmige Blattfeder oder als andere ausgebildet sein. Wichtig wäre wiederum, daß die Kraftwirkungslinie der Feder unterhalb der Lagerstellen für die Kontaktierungsplatte angeordnet werden. Schließlich sei noch erwähnt, daß die Halogenlampe auch so aufgebaut sein könnte, daß sie kein Reflektorgehäuse aufweist, sondern beispielsweise aus einem einfachen Glaskörper besteht, aus dem die Lampenstifte herausragen.

## Patentansprüche

1. Fassung für eine Zweistifthalogenlampe (10) mit einem aus Isolierwerkstoff aufgebauten Einführungsöffnungen für die Lampenstifte (17) aufweisenden Sockel (13) und mit in Sockelaufnahmen (18) vorgesehenen Fassungkontakten, die jeweils aus einer beweglichen eine Anschlußleitung (27) tragenden Kontaktierungsplatte (19) und einer die Kontaktierungsplatte (19) in Richtung auf eine Anschlagfläche (26) belastenden Feder (20) aufgebaut sind, hierbei nimmt die Kontaktierungsplatte (19) zwei Stellungen ein, eine Einführstellung für die Lampenstifte (17) und eine Kontaktierungsstellung, in der zwischen Kontaktierungsplatte (19) und Anschlagfläche (26) der Anschlußstift (17) der Halogenlampe (10) vorgesehen ist, wobei zur Erleichterung des Einführens der Anschlußstifte (17) im Bereich der Einführöffnung eine Verbreiterung zwischen Kontaktierungsfläche (19) und Anschlagfläche (26) vorgesehen ist,
**dadurch gekennzeichnet**,
daß die bewegbare Kontaktierungsplatte (19) in der Einführstellung bezüglich der Anschlagfläche (26) derart schräggestellt ist, daß das unter der Einführöffnung liegende Ende einen Abstand von der Anschlagfläche (26) einnimmt, der größer als der Durchmesser des Anschlußstiftes ist und daß in der Einführstellung die Feder (2o) die Schrägstellung der Kontaktierungsplatte (19) aufrecht erhält.

2. Fassung nach Anspruch 1, dadurch gekennzeichnet, daß die Kontaktierungsplatte (19) mit Lagerstellen (23) in Ausnehmungen (22) der Sockelaufnahme (18) eingreift, hierbei erlauben die Ausnehmungen (22) sowohl eine Schwenkbewegung als auch eine Verschiebebewegung der Kontaktierungsplatte (19) bezüglich der Anschlagfläche (26).

3. Fassung nach Anspruch 1 oder 2, dadurch gekennzeichnet, daß die Kontaktierungsplatte (19) mit ihren Lagerstellen (23) in den Ausnehmungen (22) aufgehängt ist.

4. Fassung nach einem der Ansprüche 1 bis 3, dadurch gekennzeichnet, daß in der Einführstellung im Bereich der Lagerstellen (23) der Abstand zwischen Kontaktierungsplatte (19) und Anschlagfläche (26) nur etwas kleiner als der Durchmesser der Lampenstifte (17) ist.

5. Fassung nach einem der Ansprüche 1 bis 4, dadurch gekennzeichnet, daß in der Einführrichtung der Anschlußstift gesehen die Lagerstelle (23) vor dem Angriffsschwerpunkt (28) der Feder (2o) liegt.

6. Fassung nach einem der Ansprüche 1 bis 5, dadurch gekennzeichnet, daß die Lagerstellen (23) der Kontaktierungsplatte (19) als Flügelabschnitte ausgebildet sind.

7. Fassung nach einem der Ansprüche 1 bis 6, dadurch gekennzeichnet, daß die Kontaktierungsplatte (19), an dem der Einführungsöffnung abgewandten Ende eine zur Feder (2o) hin gerichtete Abwinklung (24) trägt.

8. Fassung nach einem der Ansprüche 1 bis 7, dadurch gekennzeichnet, daß der Sockel (13) zur Befestigung einer Halogenlampe (1o) mit einem Reflektor eine etwa U-förmige Rastfeder (14) trägt, die an ihren beiden Schenkelenden geteilte Federarme (15) aufweist, mit jeweils einem Rastvorsprung (16), der jeweils in eine rinnenartige Vertiefung (12) am Reflektorgehäuse (11) eingreift.

## Claims

1. A holder for a two-pin halogen lamp (10) comprising a socket (13) which is made from insulating material and which has insertion openings for the lamp pins (17), and holder contacts which are provided in socket receiving means (18) and which are each made up from a movable contacting plate (19) carrying a connecting line (27) and a spring (20) which loads the contacting plate (19) towards an abutment surface (26), in that arrangement the contacting plate (19) occupies two positions, an insertion position for the lamp pins (17) and a contacting position in which the connecting pin (17) of the halogen lamp (10) is disposed between the contacting plate (19) and the abutment surface (26), wherein an increase in width is provided between the contacting surface (19) and the abutment surface (26) to facilitate insertion of the connecting pins (17) in the region of the insertion openings, characterised in that in the insertion position the movable contacting plate (19) is inclined with respect to the abutment surface (26) in such a way that the end which is under the insertion opening is at a spacing from the abutment surface (26) which is larger than the diameter of the connecting pin and that the spring (20) maintains the inclined positioning of the contacting plate (19) in the insertion position.

2. A holder according to claim 1 characterised in that the contacting plate (19) engages with mounting locations (23) into openings (22) in the socket receiving means (18), in that case the openings (22) permit both a pivotal movement and also a sliding movement of the contacting plate (19) with respect to the abutment surface (26).

3. A holder according to claim 1 or claim 2 characterised in that the contacting plate (19) is suspended with its mounting locations (23) in the openings (22).

4. A holder according to one of claims 1 to 3 characterised in that in the insertion position in the region of the mounting locations (23) the spacing between the contacting plate (19) and the abutment surface (26) is only somewhat smaller than the diameter of the lamp pins (17).

5. A holder according to one of claims 1 to 4 characterised in that as viewed in the insertion direction of the connecting pins the mounting location (23) is in front of the central point of engagement (28) of the spring (20).

6. A holder according to one of claims 1 to 5 characterised in that the mounting locations (23) of the contacting plate (19) are in the form of lug portions.

7. A holder according to one of claims 1 to 6 characterised in that the contacting plate (19), at the end remote from the insertion opening, carries an angled portion (24) directed towards the spring (20).

8. A holder according to one of claims 1 to 7 characterised in that for fixing a halogen lamp (10) having a reflector the socket (13) carries an approximately U-shaped retaining spring (14) which at the ends of its two limbs has divided spring arms (15), each with a retaining projection (16) which engages into a respective channel-like recess (12) on the reflector housing (11).

## Revendications

1. Douille pour une lampe halogène bi-fiche (10), comprenant un culot (13) fabriqué en une matière isolante et comportant des ouvertures d'introduction des fiches (17) de la lampe, et comprenant des contacts de douille prévus dans des logements de culot (18), ces contacts étant respectivement constitués par une languette de contact (19) portant un fil de raccordement flexible (27), et un ressort (20) forçant la languette de contact (19) en direction d'une surface d'appui (26), la languette de contact (19) se plaçant alors dans deux positions, à savoir, dans une position d'introduction des fiches (17) de la lampe et une position de contact, dans laquelle une fiche de raccordement (17) de la lampe halogène (10) est disposée entre la languette de contact (19) et la surface d'appui (26), un élargissement étant prévu au niveau de l'ouverture d'introduction, entre la surface de contact (19) et la surface d'appui (26), pour faciliter l'introduction des fiches de raccordement (17),
caractérisée en ce qu'en position d'introduction, la languette de contact mobile (19) est inclinée par rapport à la surface d'appui (26), de façon telle que l'extrémité située en dessous de l'ouverture d'introduction se situe à une distance de la surface d'appui (26), qui est supérieure au diamètre de la fiche de raccordement, et en ce qu'en position d'introduction, le ressort (20) maintient l'inclinaison de la languette de contact (19).

2. Douille selon la revendication 1, caractérisée en ce que des points d'appui (23) de la languette de contact (19) s'engagent dans des encoches (22) du logement de culot (18), les encoches (22) permettant à la fois un mouvement de rotation et un mouvement de translation de la languette de contact (19) par rapport à la surface d'appui (26).

3. Douille selon la revendication 1 ou 2, caractérisée en ce que la languette de contact (19) est suspendue, par ses points d'appui (23), dans les encoches (22).

4. Douille selon l'une des revendications 1 à 3, caractérisée en ce qu'en position d'introduction, la distance entre la languette de contact (19) et la surface d'appui (26), existant au niveau des points d'appui (23), n'est que légèrement inférieure au diamètre des fiches (17) de la lampe.

5. Douille selon l'une des revendications 1 à 4, caractérisée en ce qu'en direction d'introduction de la fiche de raccordement, le point d'appui (23) se situe devant le barycentre d'action (28) du ressort (20).

6. Douille selon l'une des revendications 1 à 5, caractérisée en ce que les points d'appui (23) de la languette de contact (19) sont réalisées sous forme de section d'aile.

7. Douille selon l'une des revendications 1 à 6, caractérisée en ce que la languette de contact (19) porte, à l'extrémité opposée à l'ouverture d'introduction, une partie repliée (24) dirigée en direction du ressort (20).

8. Douille selon l'une des revendications 1 à 7, caractérisée en ce qu'afin de permettre la fixation d'une lampe halogène (10) comportant un réflecteur, le culot (13) comporte un ressort d'arrêt (14) présentant à peu près une forme en U, les extrémités des deux branches de celui-ci présentant des bras divisés (15) ayant des saillies d'arrêt (16), qui s'engagent respectivement dans un évidement (12) en forme de rainure ménagé dans le corps de réflecteur (11).
